# EUROPÄISCHE PATENTSCHRIFT

(11) **EP 3 866 992 B1**
(45) Veröffentlichungstag und Bekanntmachung des Hinweises auf die Patenterteilung: **19.03.2025**
(21) Anmeldenummer: 19783311.4
(22) Anmeldetag: 07.10.2019
(51) Int. Cl.: B21D 5/08

(54) **VORRICHTUNG UND VERFAHREN ZUM FLEXIBLEN ROLLFORMEN EINES HALBZEUGS**
DEVICE AND METHOD FOR THE FLEXIBLE ROLL FORMING OF A SEMIFINISHED PRODUCT
DISPOSITIF ET PROCÉDÉ POUR LE PROFILAGE FLEXIBLE D'UN PRODUIT SEMI-FINI

(30) Priorität: 15.10.2018 DE 102018125517
(43) Veröffentlichungstag der Anmeldung: 25.08.2021
(73) Patentinhaber: Metal Envelope GmbH, 74394 Hessigheim (DE)
(72) Erfinder: INGVARSSON, Lars, 784 54 Borlänge (SE)
(74) Vertreter: Pfiz/Gauss Patentanwälte PartmbB
(86) Internationale Anmeldenummer: PCT/EP2019/077071
(87) Internationale Veröffentlichungsnummer: WO 2020/078753

(56) Entgegenhaltungen:
- EP-A1- 1 676 654
- EP-A1- 2 134 484
- WO-A1-2006/115447
- SE-A1- 1 350 012
- SE-C2- 536 427

## Beschreibung

### HINTERGRUND DER ERFINDUNG

### 1. Gebiet der Erfindung

Die Erfindung betrifft eine Vorrichtung und ein Verfahren zum flexiblen Rollformen eines Halbzeugs, insbesondere eines Walzblechs, zu einem Profil mit einem entlang seiner Längsachse variierenden Querschnitt und/oder mit variierender Längsachse.

### 2. Beschreibung des Standes der Technik

Vorrichtungen der eingangs genannten Art werden in der Profiliertechnik seit vielen Jahren eingesetzt, wenn aus Walzblechen, die zumeist als fortlaufendes Blechband auf Spindeln, sogenannten Coils, aufgewickelt sind, Profile mit über der Länge variierendem Querschnitt und/oder mit variierender Längsachse hergestellt werden sollen. Bei einem Profil mit variierender Längsachse verläuft diese nicht entlang einer geraden Linie, sondern ist in mindestens einer Ebene gekrümmt.

Mit derlei Anlagen wird dem Wunsch nach immer ausgefalleneren und möglichst frei zu gestaltender Formen von Profilen, insbesondere in der Fassaden- und Dachdeckungstechnik, entsprochen. Diese sogenannten Freiformprofile werden vorzugsweise als Abdeckelemente für Außenfassaden und Dächer verwendet, die hohen Ansprüchen an die Formgebung genügen müssen. Vor allem bei Bauvorhaben mit einem gewissen Repräsentationscharakter kommen Freiformprofile häufig zum Einsatz. Dabei kann es, abhängig von der Komplexität der Freiform der Fassade oder des Daches, vorkommen, dass jedes einzelne verwendete Profil eine individuelle Form hat.

Um möglichst effizient die erforderlichen Profile anzufertigen, werden solche flexiblen Rollformvorrichtungen für gewöhnlich direkt an den Ort des Bauvorhabens gebracht und manchmal sogar direkt auf dem betreffenden Dach oder an der betreffenden Fassade betrieben.

Diese mobilen und flexiblen Rollformvorrichtungen sind im alltäglichen Betrieb auf der Baustelle und durch die häufigen Transporte großen Belastungen ausgesetzt, dementsprechend hoch ist der Wartungs- und Reparaturaufwand.

Bei stationären Rollformvorrichtungen, die ohne hohen konstruktiven Aufwand nicht von ihrem einmal festgelegten Einsatzort wegbewegt werden können, sowie bei mobilen Rollformvorrichtungen, erfolgt der Transport und das Profilieren eines Walzblechs in an sich bekannter Weise durch angetriebene Profilierrollen. Die räumlich sehr dicht aneinander liegenden Profilierrollen übertragen dabei die für die Formung und den Transport erforderlichen Umformkräfte durch Reibschluss auf das Walzblech. Dabei wird das Walzblech durch einen zwischen den Profilierrollen ausgebildeten Walzspalt gefördert, in dem die für die Formung erforderlichen Umformkräfte auf das Walzblech übertragen werden.

Aus der DE 100 11 755 A1 ist eine Vorrichtung zum Walzprofilieren von längsorientierten Bauteilen bekannt, das ein Gestell mit mehreren Stützvorrichtungen aufweist, die von dem Gestell getragen sind. Jede Stützvorrichtung ist als Schlitten ausgebildet und relativ zu dem Gestell mittels Gewindespindeln translatorisch verfahrbar. Auf jeder Stützvorrichtung ist eine als Gerüsthälfte bezeichnete Profiliereinheit angeordnet, die jeweils ein Paar von drehbar gelagerten Rollen aufweist, zwischen denen ein Walzspalt verbleibt. Mit dieser bekannten Vorrichtung können relativ kleine Krümmungsradien für die Außenkanten von Profilen mit über der Längsachse veränderlichen Querschnitten erzeugt werden. Nachteilig an dieser Bauart ist, dass die Profiliereinheiten beim Betrieb aufgrund der hohen erforderlichen Umformkräfte gelegentlich in stärkere Vibrationen versetzt werden. Dies erhöht nicht nur die Geräuschbildung und die Anfälligkeit für Materialermüdung, sondern kann sich im ungünstigsten Fall auch negativ auf die Bearbeitungsgenauigkeit auswirken.

Die EP 1 676 654 A1 ,auf welche der Oberbegriff des Patentanspruchs 1 basiert, offenbart eine Rollformanlage, bei der mehrere als Formstationsträger bezeichnete Stützvorrichtungen jeweils drei Profiliereinheiten tragen. Bei einem Ausführungsbeispiel sind Stützvorrichtungen mit den davon getragenen Profiliereinheiten jeweils translatorisch verfahrbar und um eine vertikale Drehachse drehbar.

Durch die Anordnung von drei Profiliereinheiten auf jeweils einer Stützvorrichtung ist die Anlage insgesamt stabiler als die in der DE 100 11 755 A1 beschriebene Vorrichtung. Nachteilig an dieser bekannten Rollformanlage ist, dass nur relativ große Krümmungsradien der Profilaußenkanten in der die Längsrichtung enthaltenden Profilierebene erzielbar sind. Dies gilt auch, wenn die Profiliereinheiten individuell verstellbar sind, wie dies in der EP 1 676 654 A1 vorgeschlagen wird, da auch dann immer drei Profiliereinheiten gemeinsam auf einer Stützvorrichtung befestigt sind.

Ferner sind in der EP 2 134 484 B1, der WO 2012/091650 A1 und der WO 2018/147773 A1 Walzprofilieranlagen offenbart, die jeweils unabhängig voneinander drehbare Profiliereinheiten aufweisen, die jeweils einzeln an einem separierten Gerüstteil angebracht sind.

Die SE 135 00 12 A1 beschreibt eine Walzprofilieranlage mit Paaren von Profiliereinheiten. Jeweils zwei Profiliereinheiten sind direkt miteinander verbunden und senkrecht zur Förderrichtung relativ zueinander verfahrbar. Die beiden Profiliereinheiten sind gemeinsam um eine zentrale Drehachse drehbar, die zwischen den Profiliereinheiten angeordnet ist.

Auch diese Bauarten können beim Betrieb aufgrund der hohen erforderlichen Umformkräfte in stärkere Vibrationen geraten, was sich neben der erhöhten Geräuschbildung und Anfälligkeit für Materialermüdung negativ auf die Bearbeitungsgenauigkeit auswirken kann.

### ZUSAMMENFASSUNG DER ERFINDUNG

Aufgabe der Erfindung ist es daher, eine Vorrichtung und ein Verfahren zum flexiblen Rollformen eines Halbzeugs anzugeben, die bzw. das den vorstehend erläuterten Nachteilen aus dem Stand der Technik begegnet und die Herstellung von Freiformprofilen mit sehr kleinen Krümmungsradien bei einem vibrationsarmen Betrieb ermöglicht.

Diese Aufgabe wird erfindungsgemäß mit einer Vorrichtung zum flexiblen Rollformen eines Halbzeugs, insbesondere eines Walzblechs, der eingangs genannten Art gelöst, welche ein Gestell aufweist. Von dem Gestell getragen sind mehrere Stützvorrichtungen, wobei die Stützvorrichtungen jeweils relativ zu dem Gestell translatorisch verfahrbar und drehbar gelagert sind. Die Vorrichtung weist ferner mehrere Profiliereinheiten auf, die jeweils ein Paar von drehbar gelagerten Rollen aufweisen, zwischen denen ein Walzspalt verbleibt, welcher derart dimensioniert ist, dass ein Halbzeug, insbesondere ein Walzblech, durch Reibschluss der Rollen entlang einer Förderrichtung gefördert und zugleich rollgeformt werden kann.

Während bei den Vorrichtungen, die aus der eingangs erwähnten EP 1 676 654 A1 bekannt sind, jeweils drei Profiliereinheiten von einer gemeinsamen Stützvorrichtung getragen sind, sind bei der erfindungsgemäßen Vorrichtung auf jeder Stützvorrichtung genau zwei Profiliereinheiten relativ zu der Stützvorrichtung drehbar gelagert angeordnet. Dadurch lassen sich mit der erfindungsgemäßen Vorrichtung Profile erzeugen, deren Außenkanten kleinere Krümmungsradien haben können als bei der bekannten Vorrichtung. Dort schränkt die dritte Profiliereinheit nämlich die möglichen Krümmungsradien beträchtlich ein.

Gegenüber der aus der DE 100 11 755 A1 bekannten Vorrichtung hat die erfindungsgemäße Vorrichtung den Vorteil, dass jeweils zwei Profiliereinheiten über eine Stützvorrichtung miteinander verbunden sind und dadurch trotz der individuellen Verdrehbarkeit der Profiliereinheiten einen in sich steifen Verbund bilden. Die Stützvorrichtung, die im Vergleich zu der bekannten Vorrichtung zwei Profiliereinheiten trägt und deswegen zwangsläufig eine größere Ausdehnung hat, kann sich ihrerseits an gegenüberliegenden Enden auf dem Gestell abstützen, was die Gefahr von Kippschwingungen aufgrund der Umformkräfte verringert. Dadurch erhält man bei der erfindungsgemäßen Vorrichtung insgesamt einen steiferen Aufbau, der einen vibrationsarmen Betrieb ermöglicht.

Die erfindungsgemäße Vorrichtung stellt also einen optimalen Kompromiss dar, was die erzielbaren Krümmungsradien für die Profilaußenkanten einerseits und einen vibrationsarmen Aufbau andererseits betrifft.

Wenn nur eine Seite des Halbzeugs profiliert werden soll, so genügt eine Anordnung der Stützvorrichtungen entlang einer geraden oder gekrümmten Linie. Vor allem in der Fassaden- und Dachdeckungstechnik werden jedoch Profile benötigt, die durch Rollformen an beiden Längsseiten profiliert werden.

Beim zweiseitigen Rollformen eines Profils sind die Stützvorrichtungen und die auf ihnen gelagerten Profiliereinheiten in einem Ruhezustand der Vorrichtung vorzugsweise in zwei im Wesentlichen parallel zueinander und im Wesentlichen parallel zu einer Profilierebene verlaufenden Reihen angeordnet. Alternativ hierzu können die beiden Reihen von Stützvorrichtungen in Förderrichtung divergieren, konvergieren oder unregelmäßig angeordnet sein. Es ist auch möglich, die Stützvorrichtungen in einem Höhenniveau in Förderrichtung versetzt zueinander anzuordnen.

Die Profilierebene wird durch die Ausrichtung des in die Vorrichtung gerade einlaufenden Halbzeugs definiert. Während sich die Längsachse und der Querschnitt eines zu rollformenden Halbzeugs über die Förder- und Umformdauer verändern können, bleibt die einmal bei Einlauf des Halbzeugs in die Vorrichtung definierte Profilierebene selbst bei Änderung des Höhenniveaus der Stützvorrichtungen gleich.

Um möglichst flexibel bei der Gestaltung von Profilen mit entlang der Längsachse variierenden Querschnitten und/oder mit variierenden Längsachsen zu sein, hat der Erfinder erkannt, dass es günstig ist, wenn die Stützvorrichtungen und die von ihnen getragenen Profiliereinheiten mehrere unabhängige translatorische und rotatorische Freiheitsgrade aufweisen. Unter unabhängigen Freiheitsgraden werden Dreh- und Translationsachsen verstanden, um bzw. entlang welchen zumindest ein Element der Stützvorrichtungen, der Profiliereinheiten oder des Gestells drehbar oder translatorisch verfahrbar ist.

Vorzugsweise ist mindestens eine Stützvorrichtung um eine erste Drehachse drehbar gelagert, die parallel zu einer ersten Drehrichtung angeordnet ist. Mindestens eine Profiliereinheit ist um eine zweite Drehachse drehbar gelagert, die parallel zu einer zweiten Drehrichtung angeordnet ist. Die Stützvorrichtung ist parallel zu einer Translationsrichtung translatorisch verfahrbar, wobei die erste Drehrichtung mit der Translationsrichtung einen ersten Winkel, der vorzugsweise 90° beträgt, und die zweite Drehrichtung mit der Translationsrichtung einen zweiten Winkel einschließt. Die zweite Drehachse verläuft jeweils durch einen Bearbeitungspunkt im Walzspalt zwischen dem Paar von drehbar gelagerten Rollen der mindestens einen Profiliereinheit.

Durch diese Lage der zweiten Drehachse lässt sich das Paar von Rollen jeder Profiliereinheit so ausrichten, dass der Bearbeitungspunkt optimal zur Profilaußenkante des rollzuformenden Halbzeugs positioniert ist. Dies ermöglicht wiederum eine besonders genaue Bearbeitungsgenauigkeit.

Bei einem Ausführungsbeispiel umfassen die Paare von drehbar gelagerten Rollen jeweils eine erste Rolle und eine von der ersten Rolle verschiedene zweite Rolle, wobei die ersten und zweiten Rollen mindestens jeweils einen in Umfangsrichtung umlaufenden ersten Umformabschnitt und einen in axialer Richtung dazu versetzt angeordneten und in Umfangsrichtung umlaufenden zweiten Umformabschnitt aufweisen. Der Bearbeitungspunkt befindet sich dann am Übergang vom ersten Umformabschnitt zum zweiten Umformabschnitt. Der Übergang kann dabei selbst als ein z.B. konischer dritter Umformabschnitt ausgebildet sein.

Um die Konstruktion der Vorrichtung möglichst einfach zu halten, ist es vorteilhaft, wenn die ersten und zweiten Drehachsen jeweils im Wesentlichen parallel zueinander verlaufen und die Drehrichtung der Drehachsen im Wesentlichen orthogonal zu der Translationsrichtung der Translationsachsen ist. Es besteht aber auch die Möglichkeit, dass die ersten und zweiten Drehachsen sowie die Translationsachsen gänzlich unterschiedlich ausgerichtet sind und somit mehrere Drehrichtungen und mehrere Translationsrichtungen für die Stützvorrichtungen und die Profiliereinheiten vorliegen. Das somit asymmetrische Dreh- und Verfahrverhalten und/oder die windschiefen Dreh- und Translationsachsen der Stützvorrichtungen und Profiliereinheiten können beispielsweise durch geneigte Bauteile des Gestells und/oder variierenden geometrischen Grundformen der Stützvorrichtungen und/oder einer weiteren Drehachse kompensiert werden. Eine solche weitere Drehachse kann beispielsweise eine horizontale Drehachse zum Neigen der Profiliereinheiten zum zu profilierenden Halbzeug hin oder vom zu profilierenden Halbzeug weg sein. Unter Kompensation wird hier verstanden, dass die gleichen Profilformen erzielbar sind.

Günstig ist es, wenn die ersten und zweiten Drehachsen jeweils exzentrisch zur jeweiligen geometrischen Mittenachse angeordnet sind, da zum einen die Stützvorrichtungen somit weiter ausschwenken können und zum anderen die Winkelstellungen der Profiliereinheiten präziser an die sich bewegende Profilaußenkante des Halbzeugs angepasst werden können.

Vorzugsweise ist die Exzentrizität so groß, dass dann, wenn die Stützvorrichtungen jeweils eine langgezogene Grundform mit wenigstens zwei kürzeren gegenüberliegenden Seiten aufweisen, die erste Drehachse jeweils durch einen Punkt der Stützvorrichtungen verläuft, dessen Abstand zu einer der zwei kürzeren Seiten mindestens doppelt so groß ist wie zur jeweils anderen Seite. Entsprechend verläuft dann, wenn die Profiliereinheiten jeweils eine langgezogene Grundform mit wenigstens zwei kürzeren gegenüber liegenden Seiten aufweisen, die zweite Drehachse jeweils durch einen Punkt der Profiliereinheiten, dessen Abstand zu einer der zwei kürzeren Seiten mindestens doppelt so groß ist wie zur jeweils anderen Seite.

Sowohl bezüglich der ersten Drehachsen als auch bezüglich der zweiten Drehachsen liegt das Verhältnis der Abstände von den Drehachsen zu den jeweiligen Seiten jeweils vorzugsweise in einem Bereich von 2:1 bis 25:1, besonders bevorzugt aber in einem Bereich von 5:1 bis 15:1.

Um die Vorrichtung im Allgemeinen derart stabiler zu gestalten, dass sie durch Umformkräfte, die durch Druck-, Zug- und Scherkräfte an den Umformpunkten entstehen, nicht in eine unerwünschte Vibration verfällt, sind die Stützvorrichtungen in einem Ausführungsbeispiel jeweils an mindestens zwei Stützvorrichtungslagerpunkten abstützend gelagert.

In einer Weiterbildung können die Stützvorrichtungen statt zwei aber auch drei Stützvorrichtungslagerpunkte aufweisen. Um den verfügbaren Bauraum effizient zu nutzen, können die Stützvorrichtungen jeweils zwei erste Abstützelemente aufweisen, wobei die zwei ersten Abstützelemente einen ersten Stützvorrichtungslagerpunkt und einen zweiten Stützvorrichtungslagerpunkt bereitstellen. Ferner weisen die Stützvorrichtungen jeweils ein erstes Drehelement auf, das die erste Drehachse definiert und einen dritten Stützvorrichtungslagerpunkt bereitstellt.

Zur weiteren Erhöhung der Stabilität gegenüber Umformkräften ist es möglich, auch die Profiliereinheiten jeweils an mindestens zwei Profiliereinheitslagerpunkten abstützend zu lagern.

Es besteht auch hier die Möglichkeit, dass die Profiliereinheiten drei statt zwei Profiliereinheitslagerpunkte aufweisen. Die Profiliereinheiten können dabei jeweils zwei zweite Abstützelemente aufweisen, wobei die zwei zweiten Abstützelemente einen ersten Profiliereinheitslagerpunkt und einen zweiten Profiliereinheitslagerpunkt bereitstellen. Jede Profiliereinheit weist ein zweites Drehelement auf, das die zweite Drehachse definiert und einen dritten Profiliereinheitslagerpunkt bereitstellt.

Beispielsweise können die zweiten Schwenkantriebe jeweils ein erstes Übertragungselement aufweisen, z.B. eine gebogene Zahnstange, das mit einem zweiten Übertragungselement, insbesondere einem Zahnrad, in Eingriff steht. Die beiden Übertragungselemente können dabei in einem größeren Abstand von der zweiten Drehachse angeordnet sein.

Die in der Anlage rollzuformenden Halbzeuge, insbesondere Walzbleche, können vorzugsweise duktile Materialien wie Aluminium (Al), Mangan (Mn), Zink (Zn), Titan (Ti), Eisen (Fe) oder Legierungen dieser Materialien aufweisen. Besonders bevorzugt weisen die rollzuformenden Halbzeuge Aluminium (Al) und Aluminium-Legierungen auf. Elementares Aluminium sowie Aluminium-Legierungen mit einem hohen Aluminium-Anteil (beispielsweise über 75 Atom-%) weisen die besondere Eigenschaft auf, bei Kontakt mit Sauerstoff eine für Luft, Wasser und ein breites Spektrum des Lichts undurchlässige passivierende Schutzschicht aus Aluminium-Oxid (AlO) oder Böhmit (AlO(OH)) auszubilden. Diese passivierende Schutzschicht schützt das darunter liegende Aluminium oder die darunter liegende Aluminium-Legierung somit vor Korrosion. Da dies ein natürlich ablaufender Vorgang ist, eignen sich diese Materialien besonders, um zu Profilen weiterverarbeitet zu werden, die später im Außenbereich eingesetzt werden.

Bei dem erfindungsgemäßen Verfahren zum flexiblen Rollformen eines Halbzeugs, insbesondere eines Walzblechs, zu einem Profil mit einem entlang seiner Längsachse variierenden Querschnitt und/oder einem Profil mit variierender Längsachse, wird die oben genannte Aufgabe durch die folgenden Schritte gelöst:
a) Bereitstellen eines Gestells und mehrerer davon getragener Stützvorrichtungen, wobei die Stützvorrichtungen jeweils genau zwei Profiliereinheiten tragen, die jeweils ein Paar von drehbar gelagerten Rollen aufweisen, zwischen denen ein Walzspalt verbleibt;
b) Translatorisches Verfahren und Drehen der Stützvorrichtungen relativ zu dem Gestell und Drehen der genau zwei Profiliereinheiten relativ zu der jeweiligen Stützvorrichtung,
   während das Halbzeug entlang einer Förderrichtung durch den Walzspalt geführt wird.

Die für die Vorrichtung genannten Vorteile gelten für das Verfahren entsprechend.

In einer bevorzugten Weiterbildung des Verfahrens wird eine Vorrichtung verwendet, die einige oder alle der oben genannten Merkmale umfasst.

### KURZE BESCHREIBUNG DER ZEICHNUNGEN

Nachfolgend werden Ausführungsbeispiele der Erfindung anhand der Zeichnungen näher erläutert. In diesen zeigen:
- Figur 1: die erfindungsgemäße Vorrichtung in einer perspektivischen Darstellung;
- Figur 2: eine perspektivische Darstellung eines Verbunds aus einer Stützvorrichtung und zwei von derselben getragenen Profiliereinheiten, welche jeweils ein Paar von einander entsprechenden Profilierrollen aufweisen;
- Figur 3: eine perspektivische reduzierte Darstellung eines Ausführungsbeispiels eines ersten Schwenkantriebs zum Verschwenken der Stützvorrichtungen;
- Figur 4: eine Längsschnittansicht einer erfindungsgemäßen Profiliereinheit mit einem Teil eines oberen Stützbereichs einer Stützvorrichtung, von welchem die Profiliereinheit getragen ist;
- Figur 5a: eine perspektivische reduzierte Darstellung eines Ausführungsbeispiels eines zweiten Schwenkantriebs zum Verschwenken der Profiliereinheiten;
- Figur 5b: eine Draufsicht des Ausführungsbeispiels des zweiten Schwenkantriebs;
- Figuren 6a und 6b: beispielhafte Ausführungen für ein Profil mit einem über die Längsachse variierenden Querschnitt und einem Profil mit variierender Längsachse;
- Figur 7: eine beispielhafte Ausführung einer zum Erstellen eines Profil benötigten Profilblume;
- Figur 8: eine vereinfachte Darstellung eines aus dem Stand der Technik bekannten Profilierverfahrens mit einer wünschenswerten Profilaußenkante;
- Figur 9: die erfindungsgemäße Vorrichtung in vereinfachter Draufsicht mit wünschenswerter Profilaußenkante.

### BESCHREIBUNG BEVORZUGTER AUSFÜHRUNGSBEISPIELE

Die Figur 1 zeigt eine insgesamt mit 10 bezeichnete Vorrichtung zum flexiblen Rollformen eines Halbzeugs 12, bei dem es sich im dargestellten Ausführungsbeispiel um ein Walzblech handelt. Durch das Rollformen wird aus dem Halbzeug 12 ein Profil, das einen entlang seiner Längsachse variierenden Querschnitt und/oder eine variierende Längsachse hat. Ein Beispiel für ein Profil mit einer variierenden Längsachse ist in der weiter unten erläuterten Figur 6a gezeigt und mit 12' bezeichnet. Die Figur 6b zeigt ein Profil 12" mit einem entlang seiner Längsachse variierenden Querschnitt.

Im dargestellten Ausführungsbeispiel erstreckt sich entlang einer Förderrichtung F ein Gestell 14, welches mehrere Stützvorrichtungen in Form plattenförmiger Schwenktische 16 trägt. Jeder Schwenktisch trägt seinerseits jeweils genau zwei Profiliereinheiten 18. An den Profiliereinheiten 18 ist jeweils ein Paar 20 von Rollen 20', 20" drehbar gelagert, die der Profilierung des Halbzeugs 12 in an sich bekannter Weise dienen.

Die Schwenktische 16 sowie die von ihnen getragenen Profiliereinheiten 18 sind dabei in zwei im Wesentlichen parallel zueinander und parallel zur Förderrichtung F verlaufenden Reihen angeordnet. Wie am besten in dem vergrößerten Ausschnitt der Figur 2 entnommen werden kann, sind die Profiliereinheiten 18 so ausgerichtet, dass Stirnflächen 22 der Profilierrollen 20', 20" orthogonal zur Förderrichtung F ausgerichtet und paarweise einander zugewandt sind.

In nicht eigens dargestellten Ausführungsbeispielen sind die Schwenktische 16 und damit ebenfalls die von ihnen getragenen Profiliereinheiten 18 alternierend zueinander, beispielsweise im Zick-Zack-Muster, angeordnet. Ferner ist für die Ausführbarkeit der Erfindung nicht wesentlich, dass die Profiliereinheiten 18 in zwei im Wesentlichen parallel zueinander verlaufenden Reihen, in Reihen parallel zur Förderrichtung F oder mit den Stirnflächen 22 der Profilierrollen 20', 20" orthogonal zu derselben angeordnet sind. Ferner ist denkbar, die Profiliereinheiten 18 auf unterschiedlichen Höhenniveaus oder geneigt zur Vertikalen anzuordnen. Je nach speziellem Anwendungsbereich, Einsatzort oder Profilform können die Profiliereinheiten 18 in nahezu jedweder dreidimensionaler Ausrichtung angeordnet und/oder verkippt sein, wobei die Ausrichtung und/oder die Position für jede Profiliereinheit 18 individuell sein kann.

Die Profiliervorrichtung 10 ist dazu vorgesehen und dazu eingerichtet, ein Halbzeug 12 entlang der Förderrichtung F zu fördern und dabei zu profilieren, um das Profil 12', 12'' zu erhalten. Unter Profilieren wird in diesem Zusammenhang jegliche Art der Formveränderung des zum Zeitpunkt des Einspannens in die Vorrichtung 10 planen Halbzeugs 12, insbesondere eines Walzblechs, mit bis zu 5 mm Dicke verstanden.

Zu diesem Zweck ist jeder Verbund aus Schwenktisch 16 und Profiliereinheiten 18 in zumindest zwei Freiheitsgraden bewegbar, nämlich translatorisch verfahrbar und verschwenkbar.

Wie am besten in der Figur 2 erkennbar ist, sind bei dem dargestellten Ausführungsbeispiel die von dem Gestell 14 getragenen Schwenktische 16 jeweils entlang einer Translationsachse Tₙ verfahrbar, die hier senkrecht zur Förderrichtung F verläuft. Außerdem sind die Schwenktische 16 um eine erste Drehachse D1ₙ verschwenkbar, wobei n ≥ 2 für den n-ten Verbund aus einem Schwenktisch 16 und zwei Profiliereinheiten 18 steht.

Jeder Schwenktisch 16 kann mittels eines Translationsantriebs 24 entlang der Translationsachsen Tₙ verfahren werden. Im vorliegenden Ausführungsbeispiel wird der Schwenktisch 16 dabei jeweils mittels einer Kugelumlaufspindel 26, die parallel zur Translationsachse Tₙ verläuft, entlang der Translationsachse Tₙ verfahren. Hierzu wird die Kugelumlaufspindel 26 von einem Elektromotor 28 in Rotation versetzt. Dies bewirkt eine translatorische Bewegung des Schwenktischs 16 entlang der Kugelumlaufspindel 26 in einer an sich bekannten Weise.

Zur Erzeugung einer motorisierten Linearbewegung entlang der Translationsachsen Tₙ ist es aber auch möglich, einen Rollengewindetrieb, einen Hydraulik- oder Pneumatikzylinder, einen Linearmotor oder einen anderen elektromechanischen Linearantrieb zu verwenden.

Die Schwenktische 16 sind jeweils zum translatorischen Verfahren an zwei seitlichen Schienenelementen 30, die an dem Gestell 14 ausgebildet sind, mittelbar verfahrbar gelagert. Beispielhaft haben die zwei Schienenelemente 30 hier ein I-förmiges Profil, das von Schienenführungen 32 umfasst wird und mit diesen ein Gleitlager bildet. Alternativ können natürlich auch Führungen mit Wälzlagern eingesetzt werden.

Im vorliegenden Ausführungsbeispiel ist jeder Verbund aus Stützvorrichtung 16 und den zwei Profiliereinheiten 18 auf einem zwischen dem Gestell 12 und der Stützvorrichtung 16 angeordneten Tragelement angeordnet, das vorliegend als plattenförmiger Tragtisch 34 ausgebildet ist. An der Unterseite der Tragtische 34 sind die Schienenführungen 32 ausgebildet, wodurch jeder Tragtisch 34 gemeinsam mit dem davon getragenen Schwenktisch 16 entlang der Translationsachse Tₙ relativ zu dem Gestell 14 translatorisch verfahren werden kann. Ein Tragelement, das nicht notwendigerweise als Tragtisch ausgebildet sein muss, wird benötigt, um den jeweiligen Schwenktisch 16 unabhängig voneinander translatorisch verfahrbar und verschwenkbar zu machen.

Wie am besten in der Figur 2 zu erkennen ist, weist jeder Schwenktisch 16 ein erstes Drehelement in Form einer ersten axialen Drehwelle 36 auf, die in einem Drehlager 38 des Tragtisches 34 drehbar aufgenommen ist. Die Drehwelle und das Drehlager 38 definieren gemeinsam die erste Drehachse D1ₙ des Schwenktischs 16, die ihrerseits parallel zu einer ersten Drehrichtung verläuft.

Mittels eines ersten Schwenkantriebs 40 ist der Schwenktisch 16 relativ zu dem Tragtisch 34 und damit auch relativ zu dem Gestell 14 um die erste Drehachse D1ₙ verschwenkbar. Die Schwenkbewegung wird dabei motorisch von dem Schwenkantrieb 40 erzeugt. In der Figur 2 ist der Schwenkantrieb 40 nur schematisch angedeutet. Der Schwenkantrieb kann beispielsweise einen hydraulisch angesteuerten Hebel umfassen, der den Tragtisch 34 mit dem Schwenktisch 16 verbindet. Auch ein Antrieb mit Hilfe einer Kugelumlaufspindel kommt für die Erzeugung der Schwenkbewegung in Betracht.

Die erste Drehachse D1ₙ verläuft durch einen Punkt 42 des langgestreckten Schwenktischs 16, dessen Abstand A_{D} zu einer Seite 44 von zwei kürzeren gegenüberliegenden Seiten 44, 44' mindestens doppelt so groß ist wie der Abstand A_{D}' zur jeweils anderen Seite 44'.

Im vorliegenden Ausführungsbeispiel sind die zwei Profiliereinheiten 18 mittels eines zweiten Schwenkantriebs 45 ebenfalls um zweite Drehachsen D2ₙ verschwenkbar, die jeweils von zweiten Drehelementen in Form zweiter axialer Drehwellen 46 definiert sind. Ähnlich den ersten Drehachsen D1ₙ verlaufen die zweiten Drehachsen D2ₙ jeweils durch einen Punkt 48 der Profiliereinheiten 18, dessen Abstand A_{P} zu einer Seite 50 von zwei kürzeren gegenüber liegenden Seiten 50, 50' mehr als doppelt so groß ist wie der Abstand A_{P}' zur jeweils anderen Seite 50'.

Diese exzentrische Anordnung der zweiten Drehachsen D2ₙ bewirkt unterschiedliche rotatorische Verschwenkwege der beiden Seiten 50, 50'. Ein an der Seite 50 mit dem längeren Verschwenkweg angeordneter Aktor kann dadurch wegen des längeren Hebels den Schwenkwinkel der Profiliereinheit 18 und damit der Rollen 20', 20'' besonders genau einstellen.

In Figur 3 ist ein Bereich 56 zwischen dem Schwenktisch 16 und dem Tragtisch 34 gezeigt. Zur Erhöhung der mechanischen Belastbarkeit und der Reduktion von Vibrationen weist jeder Schwenktisch 16 erfindungsgemäß mindestens zwei, im vorliegenden Ausführungsbeispiel drei Stützvorrichtungslagerpunkte L1_{D}, L2_{D} und L3_{D} auf, an denen der Schwenktisch 16 abstützend gelagert ist und die von drei Abstützelementen 52, 52'; 54 bereitgestellt werden.

In der Figur 3 ist ferner eine zwischen dem Schwenktisch 16 und dem Tragtisch 34 angeordnete Parallelogramm-Schwenkeinrichtung 58 erkennbar, welche die ersten zwei Stützvorrichtungslagerpunkte L1_{D}, L2_{D} bereitstellt. Zum zweifachen Lagern weist die Parallelogramm-Schwenkeinrichtung 58 ein als Quer-Schienenelement 60 ausgebildetes erstes Führungselement auf, das am Tragtisch 34 befestigt ist und quer zur Förderrichtung F verläuft, sowie zwei als Längs-Schienenelemente 62 ausgebildete zweite Führungselemente, die am Schwenktisch 36 befestigt sind und längs der Förderrichtung F verlaufen. Alternativ kann das Quer-Schienenelement 60 aber auch durch die vom Gestell 14 bereitgestellten Schienenelemente 30 ausgebildet sein.

Das Quer-Schienenelement 60 und die Längs-Schienenelemente 62 sind über zwei Schwenkelemente, die als Führungsschlitten 64 ausgebildet sind, miteinander verschiebbar verbunden, wobei die Führungsschlitten 64 jeweils entlang der Schienenelemente 60, 62 verfahrbar angeordnet sind. Hierzu weisen die Führungsschlitten 64 erste Verbindungsmittel auf, die als Quer-Greifer 66 ausgebildet sind und die Längs-Schienenelemente 62 umgreifen, und zweite Verbindungsmittel, die als Längs-Greifer 68 ausgebildet sind und die Quer-Schienenelemente 60 umgreifen. Diese Greifer 66, 68 bewirken, dass die Führungsschlitten 64 durch eine Zugkraft, die im Wesentlichen in entgegengesetzter Richtung zur Richtung der Gravitationskraft oder in einem Winkel α < 90° zu dieser Richtung wirkt, nicht von den Schienenelementen 60, 62 gelöst werden können. Hierzu wäre es erforderlich, die Führungsschlitten 64 in jeweiliger Verfahrrichtung aus den Schienenelementen 60, 62 herauszufahren.

Dadurch ist der Schwenktisch 16 mit dem Tragtisch 34 formschlüssig und besonders stabil verbunden, was der Ausbildung von Vibrationen entgegenwirkt.

Damit der Schwenktisch 16 eine Dreh- oder Schwenkbewegung ausführen kann, weisen die Führungsschlitten 64 Drehstrukturen 70 auf, die im vorliegenden Ausführungsbeispiel als Paar von axialen Drehzylindern 70a, 70b ausgeführt sind, wobei jeweils ein Drehzylinder 70a derart in den jeweils anderen Drehzylinder 70b hineinragt, dass eine Drehung der Drehzylinder 70a, 70b relativ zueinander ermöglicht wird. Bei einem Verschwenken des Drehtischs 16 gegen den Uhrzeigersinn bewegen sich beide Führungsschlitten 64 vom Betrachter weg, wobei die Drehbewegung des Schwenktischs 16 durch eine Kombination aus einer rotatorischen Verdrehung der Drehzylinder 70a, 70b zueinander und einer translatorischen Bewegung der Führungsschlitten 64 entlang der Längs-Schienenelemente 62 bewirkt wird. Ein Verschwenken im Uhrzeigersinn erfordert entsprechend umgekehrte Bewegungsabläufe der Elemente der Parallelogramm-Schwenkeinrichtung 58.

Wie man am besten in der Seitenansicht der Figur 4 erkennt, ist der zweite Schwenkantrieb 45 im vorliegenden Ausführungsbeispiel unterhalb der Profiliereinheit 18 angeordnet. In der perspektivischen Darstellung der Figur 5a und der Draufsicht der Figur 5b ist erkennbar, dass der zweite Schwenkantrieb 45 jeweils ein erstes und ein zweites Antriebselement aufweist, das hier als Zahnrad 72 bzw. als gekrümmte Zahnstange 74 ausgeführt ist, die von dem Zahnrad 72 gekämmt wird. Die gekrümmte Zahnstange 74 ist mit Befestigungsmitteln 82 und über Axialbohrungen 84 an einem Stützfuß 86 der Profiliereinheit 18 befestigt.

An dem Schwenktisch 16 ist ein Zahnrad 72 befestigt, das von einem in der Figur 4 dargestellten Motor 47 über einen Zahnradachsstift 76 angetrieben wird. Eine Drehung des Zahnrades 72 bewirkt ein Verschwenken der Profiliereinheit 18 um die zweite Drehachse D2ₙ.

Bei einer durch das Zahnrad 72 erzeugten Schwenkbewegung der Profiliereinheit 18 läuft die gekrümmte Zahnstange 74 auf Schwenkrollen 78, 78' ab, die zweite Abstützelemente bilden und unterhalb der gebogenen Zahnstange 74 an dem Schwenktisch 16 befestigt sind. Die Drehrichtungen der Drehachsen 80, 80' der Schwenkrollen 78, 78' verlaufen dabei im Wesentlichen durch die zweite Drehachse D2ₙ. Dies bewirkt im Vergleich zu einer parallelen Ausrichtung der Drehachsen 80, 80' zueinander, dass die gekrümmte Zahnstange 74 mit weniger Reibwiderstand auf Schwenkrollen 78, 78' abrollen kann.

Zusätzlich zur Reibungsminderung besitzen die Schwenkrollen 78, 78' im vorliegenden Ausführungsbeispiel noch eine weitere Funktion: sie stellen für die Profiliereinheit 18 einen ersten Profiliereinheitslagerpunkt L1_{F} und einen zweiten Profiliereinheitslagerpunkt L2_{F} bereit. Die sowohl mit dem Schwenktisch 16 als auch der Profiliereinheit 18 verbundene zweite axiale Drehwelle 46 bildet ein drittes Abstützelement 79 der zweiten Abstützelemente 78, 78'; 79 aus und stellt damit einen dritten Profiliereinheitslagerpunkt L3_{F} bereit.

Die drei relativ weit auseinander liegenden Profiliereinheitslagerpunkte L1_{F}, L2_{F} und L3_{F} nehmen die statischen und dynamischen Kräfte auf und tragen zur Stabilität der Vorrichtung 10 bei.

Wie man in der Figur 4 erkennt, weisen die Profiliereinheiten 18 jeweils ein Gerüstelement in Form eines Winkels 92 auf, an dem jeweils zwei zweite Schwenkrollen 94 befestigt sind, die zwei Widerlagerpunkte 96 bereitstellen. Gemeinsam mit den oben erwähnten Schwenkrollen 78, 78' auf der Unterseite der Zahnstange 74 sichern die zwei weiteren Schwenkrollen 94 gegen Verkippungen der Profiliereinheit 18 um eine senkrecht zur Papierebene angeordnete Kippachse, wenn an den Rollen 20', 20'' Umformkräfte vertikaler Richtung wirken. Auch durch diese Maßnahme wird die Neigung zu unerwünschten Vibrationen verringert.

Wie in den Figuren 2 und 4 zu erkennen ist, verläuft die Drehachse D2ₙ, um welche die Profiliereinheiten 18 verschwenkbar ist, durch einen Bearbeitungspunkt 98, 100, der sich in einem zwischen dem Paar 20 von Rollen 20', 20" der Profiliereinheiten 18 ausgebildeten Walzspalt 102 befindet.

Die Rollen 20', 20" weisen jeweils mehrere Abschnitte auf: einen ersten in Umfangsrichtung umlaufenden Umformabschnitt 104 und einen von diesem verschiedenen zweiten in Umfangsrichtung umlaufenden Umformabschnitt 106. Ein von den Umformabschnitten 104, 106 verschiedener dritter in Umfangsrichtung umlaufender Umformabschnitt 108 kann außerdem jeweils am Übergang vom ersten Umformabschnitt 104 zum zweiten Umformabschnitt 106 ausgebildet sein.

Am Übergang vom ersten Umformabschnitt 104 auf den zweiten Umformabschnitte 106 kann eine erste Umformkante 110 ausgebildet sein, welche einen großen Teil der zum Profilieren benötigten Umformkräfte auf das zu profilierende Halbzeug 12 überträgt. In der vorliegenden Ausführungsform bildet der Übergang den dritten Umformabschnitt 108 aus. Entsprechend ist eine zusätzliche zweite Umformkante 112 am Übergang vom dritten Umformabschnitt 108 zum zweiten Umformabschnitt 106 ausgebildet.

Bei der in der in Figur 4 dargestellten und besonders bevorzugten Ausführungsform verläuft die Drehachse D2ₙ durch einen Bearbeitungspunkt 98, 100, der sich an einer der Umformkanten 110, 112 befindet. Somit kann der Winkel der Profiliereinheiten 18 optimal an eine fortschreitende und sich verändernde zu profilierende Profilaußenkante 114 angepasst werden, weil die Profiliereinheiten 18 bei sich verändernder Krümmung der Profilaußenkante 114 stets exakt um einen der Umformpunkte 98, 100 verschwenkt werden können.

In Figur 6 ist jeweils beispielhaft ein aus einem Halbzeug 12 gefertigtes Profil 12' mit einem entlang seiner Längsachse L_{K} variierenden Querschnitt und ein Profil 12" mit einer variierenden Längsachse X_{V} dargestellt. Nicht eigens gezeigt sind Profile, die sowohl eine variierende Längsachse X_{V} als auch einen über die variierende Längsachse X_{V} variierenden Querschnitt aufweisen, gleichwohl die Vorrichtung 10 ebenfalls dazu geeignet ist, derartige Profile herzustellen.

Unter sich verändernden Längsachsen X_{V} werden in diesem Zusammenhang durchgängige Längsachsen X_{V} mit Krümmung verstanden. Die Längsachsen X_{V} können dabei Krümmungen nicht nur in zwei Dimensionen, sondern auch in drei Dimensionen haben.

In Figur 7 ist beispielhaft eine mögliche und mit 116 bezeichnete Profilblume dargestellt, die in vereinfachter Darstellung unterschiedliche Profilierschritte für das Profilieren eines Profils 12', 12" veranschaulicht. Für jeden der Profilierschritte wird ein gesondertes Paar 20 von einander entsprechenden Profilierrollen 20', 20'' benötigt, die jeweils einen Walzspalt 102 ausbilden, dessen Form im Längsschnitt der des Profils 12', 12" im jeweiligen Profilierschritt entspricht.

In Figur 8 ist eine Draufsicht eines aus dem Stand der Technik bekannten Verbunds aus einer Stützvorrichtung 16 und drei von ihr getragenen Profiliereinheiten 18 dargestellt. Es ist erkennbar, dass durch die Drehbarkeit der Stützvorrichtung 16 immer nur eine Profiliereinheit 18 optimal zur Profilaußenkante 114 ausgerichtet werden kann. Wenn die Krümmung der Profilaußenkante 114 jedoch groß ist (d.h. kleine Krümmungsradien r_{K}), lassen sich nicht alle Profiliereinheiten gleichzeitig so zur Profilaußenkante 114 ausrichten, dass eine optimale Umformung (oder überhaupt eine Umformung) möglich ist.

Im Vergleich hierzu veranschaulicht Figur 9 einen Ausschnitt der erfindungsgemäßen Vorrichtung 10 in einer Draufsicht. Da jeder Schwenktisch 16 nur zwei Profiliereinheiten 18 trägt, die zudem individuell verschwenkbar sind, verfügt die Vorrichtung 10 insgesamt - bei gleicher Zahl von Profiliereinheiten - im Vergleich zu herkömmlichen Vorrichtungen dieser Art über wesentlich mehr Freiheitsgrade, die für eine Anpassung der Profiliereinheiten 18 an die Profilaußenkante 114 genutzt werden können. Unterstellt man, dass die Profiliereinheiten um beliebige Schwenkwinkel verschwenkt werden können, so lassen sich zwei Profiliereinheiten 18 auf einem Schwenktisch 16 an beinahe beliebig kleine Krümmungsradien anpassen. Wenn hingegen wie beim Stand der Technik drei Profiliereinheiten auf einem Drehtisch befestigt sind, so gilt dies selbst dann nicht, wenn die Profiliereinheiten ebenfalls um beliebige Winkel auf dem Drehtisch verschwenkbar wären.

Um die in der Figur 9 dargestellte Anpassung der Lage der Profiliereinheiten an die Profilaußenkante 114 zu erzielen, werden mehrere einzelne Bewegungen hintereinander oder gleichzeitig durchgeführt. Der in der Figur 9 oben dargestellte Verbund aus Schwenktisch 16 und Profiliereinheiten 18 vollführt beispielsweise die folgenden Bewegungen:
1. eine translatorische Bewegung des Schwenktischs 16 in Richtung der zu profilierenden Profilaußenkante 114;
2. eine Schwenkbewegung des Schwenktischs 16 im Uhrzeigersinn;
3. eine Schwenkbewegung der oberen der beiden Profiliereinheiten 18 im Uhrzeigersinn; und
4. eine Schwenkbewegung der unteren der beiden Profiliereinheiten 18 gegen den Uhrzeigersinn.

Der in der Figur 9 unten dargestellte Verbund aus Schwenktisch 16 und Profiliereinheiten 18 vollführt beispielsweise die folgenden bezogenen Bewegungen:
1. eine translatorische Bewegung des Schwenktischs 16 in Richtung der zu profilierenden Profilaußenkante 114;
2. eine Schwenkbewegung des Schwenktischs 16 gegen den Uhrzeigersinn;
3. eine Schwenkbewegung der unteren der beiden Profiliereinheiten 18 gegen den Uhrzeigersinn.

Dieser Bewegungsablauf bewirkt die in Figur 9 beispielhaft dargestellte Anpassung der Profiliereinheiten 18 an die Krümmung der Profilaußenkante 114.

In einem nicht eigens dargestellten Ausführungsbeispiel ist es möglich, die Schwenktische 16 entlang weiterer Translationsrichtungen zu verfahren. Auch ist es möglich, die Schwenktische 16 derart auszugestalten, dass sie ferner um eine parallel zur Profilierebene E_{P} und in Richtung der Förderrichtung F verlaufende Drehachse drehbar sind. Dadurch können die Schwenktische 16 und die davon getragenen Profiliereinheiten 18 in Richtung der Profilierebene E_{P} oder von dieser weg gekippt werden.

## Patentansprüche

1. Vorrichtung (10) zum flexiblen Rollformen eines Halbzeugs (12), insbesondere eines Walzblechs, zu einem Profil (12', 12") mit einem entlang seiner Längsachse variierenden Querschnitt und/oder mit variierender Längsachse, mit
einem Gestell (14),
mehreren Stützvorrichtungen (16), die von dem Gestell (14) getragen sind, wobei die Stützvorrichtungen (16) jeweils relativ zu dem Gestell (14) translatorisch verfahrbar und drehbar gelagert sind,
mehreren Profiliereinheiten (18), die jeweils ein Paar (20) von drehbar gelagerten Rollen (20', 20") aufweisen, zwischen denen ein Walzspalt (102) verbleibt,
**dadurch gekennzeichnet, dass**
auf jeder Stützvorrichtung (16) genau zwei Profiliereinheiten (18) relativ zu der Stützvorrichtung (16) drehbar gelagert angeordnet sind.

2. Vorrichtung (10) nach Anspruch 1, **dadurch gekennzeichnet, dass** mindestens eine Stützvorrichtung (16) um eine erste Drehachse (D1ₙ) drehbar gelagert ist, die parallel zu einer ersten Drehrichtung angeordnet ist, mindestens eine Profiliereinheit (18) um eine zweite Drehachse (D2ₙ) drehbar gelagert ist, die parallel zu einer zweiten Drehrichtung angeordnet ist,
die Stützvorrichtung (16) parallel zu einer Translationsrichtung translatorisch verfahrbar ist,
die erste Drehrichtung mit der Translationsrichtung einen ersten Winkel und die zweite Drehrichtung mit der Translationsrichtung einen zweiten Winkel einschließt, und dass
die zweite Drehachse (D2ₙ) jeweils durch einen Bearbeitungspunkt (98, 100) im Walzspalt (102) zwischen dem Paar (20) von drehbar gelagerten Rollen (20', 20") der mindestens einen Profiliereinheit (18) verläuft.

3. Vorrichtung (10) nach Anspruch 2, **dadurch gekennzeichnet, dass**
die Paare (20) von drehbar gelagerten Rollen (20', 20") jeweils eine erste Rolle (20') und eine von der ersten Rolle verschiedene zweite Rolle (20'') umfassen, dass
die ersten und zweiten Rollen (20', 20") mindestens jeweils einen in Umfangsrichtung umlaufenden ersten Umformabschnitt (104) und einen in axialer Richtung dazu versetzt angeordneten und in Umfangsrichtung umlaufenden zweiten Umformabschnitt (106) aufweisen, dass
der Bearbeitungspunkt (98, 100) am Übergang vom ersten Umformabschnitt (104) zum zweiten Umformabschnitt (106) angeordnet ist.

4. Vorrichtung (10) nach einem der vorhergehenden Ansprüche, **dadurch gekennzeichnet, dass** die Stützvorrichtungen (16) jeweils an mindestens zwei Stützvorrichtungslagerpunkten (L1_{D}, L2_{D}, L3_{D}) abstützend gelagert sind.

5. Vorrichtung (10) nach Anspruch 4, **dadurch gekennzeichnet, dass**
die Stützvorrichtungen (16) jeweils zwei erste Abstützelemente (52, 52') aufweisen, wobei die zwei ersten Abstützelemente (52, 52') einen ersten Stützvorrichtungslagerpunkt (L1_{D}) und einen zweiten Stützvorrichtungslagerpunkt (L2_{D}) bereitstellen, und dass
die Stützvorrichtungen (16) jeweils ein erstes Drehelement (36) aufweisen, das die erste Drehachse (D1ₙ) definiert und einen dritten Stützvorrichtungslagerpunkt (L3_{D}) bereitstellt.

6. Vorrichtung (10) nach einem der vorhergehenden Ansprüche, **dadurch gekennzeichnet, dass** die Profiliereinheiten (18) jeweils an mindestens zwei Profiliereinheitslagerpunkten (L1_{P}, L2_{P}, L3_{P}) abstützend gelagert sind.

7. Vorrichtung (10) nach Anspruch 6, **dadurch gekennzeichnet, dass**
die Profiliereinheiten (18) jeweils zwei zweite Abstützelemente (78, 78') aufweisen, wobei die zwei zweiten Abstützelemente (78, 78') einen ersten Profiliereinheitslagerpunkt (L1_{P}) und einen zweiten Profiliereinheitslagerpunkt (L2_{P}) bereitstellen, und dass
jede Profiliereinheit (18) ein zweites Drehelement (46) aufweist, das die zweite Drehachse (D2ₙ) definiert und einen dritten Profiliereinheitslagerpunkt (L3_{P}) bereitstellt.

8. Vorrichtung (10) nach einem der Ansprüche 4 bis 7, **dadurch gekennzeichnet, dass** an der Stützvorrichtung (16) jeweils genau zwei Gerüstelemente (92) angeordnet sind, die jeweils mindestens zwei von den Lagerpunkten (L1_{D}, L2_{D}, L3_{D}; L1_{P}, L2_{P}, L3_{P}) verschiedene Widerlagerpunkte (96) für die Profiliereinheiten bereitstellen.

9. Verfahren zum flexiblen Rollformen eines Halbzeugs (12), insbesondere eines Walzblechs, zu einem Profil (12', 12") mit einem entlang seiner Längsachse variierenden Querschnitt und/oder mit variierender Längsachse, mit folgenden Schritten:
a) Bereitstellen eines Gestells (14) und mehrerer davon getragener Stützvorrichtungen (16), wobei die Stützvorrichtungen (16) jeweils genau zwei Profiliereinheiten (18) tragen, die jeweils ein Paar (20) von drehbar gelagerten Rollen (20', 20") aufweisen, zwischen denen ein Walzspalt (102) verbleibt;
b) Translatorisches Verfahren und Drehen der Stützvorrichtungen (16) relativ zu dem Gestell (14) und Drehen der genau zwei Profiliereinheiten (18) relativ zu der jeweiligen Stützvorrichtung (16), während das Halbzeug (12) entlang einer Förderrichtung (F) durch den Walzspalt (102) geführt wird.

10. Verfahren nach Anspruch 9, **dadurch gekennzeichnet, dass** eine Vorrichtung (10) nach einem der Ansprüche 1 bis 8 verwendet wird.

## Claims

1. Device (10) for flexibly roll forming a semi-finished product (12), in particular a rolled sheet, into a profile (12', 12") having a cross-section varying along the longitudinal axis thereof and/or having a varying longitudinal axis, the device comprising
a frame (14),
a plurality of support devices (16) carried by the frame (14), the support devices (16) each being
translationally movable relative to the frame (14) and
rotatably mounted,
a plurality of profiling units (18), each having a pair (20) of rotatably mounted rollers (20', 20"), between which a roller gap (102) remains,
**characterized in that**
on each support device (16) exactly two profiling units (18) are arranged so as to be rotatably mounted relative to the support device (16).

2. Device (10) according to claim 1, **characterized in that**
at least one support device (16) is rotatably mounted about a first axis of rotation (D1ₙ)which is in parallel with a first direction of rotation,
at least one profiling unit (18) is rotatably mounted about a second axis of rotation (D2ₙ) which is in parallel with a second direction of rotation,
the support device (16) is translationally movable in parallel with a direction of translation,
the first direction of rotation forms a first angle with the direction of translation and the second direction of rotation forms a second angle with the direction of translation, **and in that**
the second axis of rotation (D2ₙ) extends in each case through a processing point (98, 100) in the roller gap (102) between the pair (20) of rotatably mounted rollers (20', 20") of the at least one profiling unit (18).

3. Device (10) according to claim 2, **characterized in that**
the pairs (20) of rotatably mounted rollers (20', 20") each comprise a first roller (20') and a second roller (20") different from the first roller, **in that**
the first and second rollers (20', 20") each have at least one first forming portion (104) rotating in the circumferential direction and a second forming portion (106) arranged offset from the first in the axial direction and rotating in the circumferential direction, **and in that**
the processing point (98, 100) is arranged at the transition from the first forming portion (104) to the second forming portion (106).

4. Device (10) according to any of the preceding claims,
**characterized in that** the support devices (16) are each supportingly mounted at at least two support device bearing points (L1_{D}, L2_{D}, L3_{D}).

5. Device (10) according to claim 4, **characterized in that**
the support devices (16) each have two first support elements (52, 52'), the two first support elements (52, 52') providing a first support device bearing point (L1_{D}) and a second support device bearing point (L2_{D}) **and in that**
the support devices (16) each have a first rotation element (36) which defines the first axis of rotation (D1ₙ) and provides a third support device bearing point (L3_{D}).

6. Device (10) according to any of the preceding claims,
**characterized in that** the profiling units (18) are each supportingly mounted at at least two profiling unit bearing points (L1_{P}, L2_{P}, L3_{P}).

7. Device (10) according to claim 6, **characterized in that**
the profiling units (18) each have two second support elements (78, 78'), the two second support elements (78, 78') providing a first profiling unit bearing point (L1_{P}) and a second profiling unit bearing point (L2_{P}), **and in that**
each profiling unit (18) has a second rotation element (46) which defines the second axis of rotation (D2ₙ) and provides a third profiling unit bearing point (L3_{P}).

8. Device (10) according to any of claims 4 to 7, **characterized in that** exactly two stand elements (92) are arranged on the support device (16), each of which stand elements provides at least two abutment points (96) for the profiling units that are different from the bearing points (L1_{D}, L2_{D}, L3_{D}; L1_{P}, L2_{P}, L3_{P}).

9. Method for flexibly roll forming a semi-finished product (12), in particular a rolled sheet, into a profile (12', 12") having a cross-section varying along the longitudinal axis thereof and/or having a varying longitudinal axis, the method comprising the following steps:
a) providing a frame (14) and a plurality of support devices (16) carried thereby, wherein the support devices (16) each carry exactly two profiling units (18), each having a pair (20) of rotatably mounted rollers (20', 20"), between which a roller gap (102) remains;
b) translationally moving and rotating the support devices (16) relative to the frame (14) and rotating the exactly two profiling units (18) relative to the corresponding support device (16), while the semi-finished product (12) is guided in a conveying direction (F) through the roller gap (102).

10. Method according to claim 9, **characterized in that** a device (10) according to any of claims 1 to 8 is used.

## Revendications

1. Dispositif (10) pour le formage par roulage flexible d'un demi-produit (12), en particulier d'une tôle laminée, en un profilé (12', 12") comportant une section transversale variant le long de son axe longitudinal et/ou comportant un axe longitudinal variable, comportant
un châssis (14),
plusieurs dispositifs de support (16) portés par le châssis (14), dans lequel les dispositifs de support (16) sont respectivement
montés rotatifs et déplaçables en translation par rapport au châssis (14), plusieurs unités de profilage (18), lesquelles présentent respectivement une paire (20) de rouleaux (20', 20") montés rotatifs, entre lesquels subsiste une emprise de laminage (102),
**caractérisé en ce que**
sur chaque dispositif de support (16), exactement deux unités de profilage (18) sont disposées de manière à pouvoir tourner par rapport au dispositif de support (16).

2. Dispositif (10) selon la revendication 1, **caractérisé en ce que**
au moins un dispositif de support (16) est monté de manière à pouvoir tourner autour d'un premier axe de rotation (D1ₙ) qui est disposé parallèlement à une première direction de rotation,
au moins une unité de profilage (18) est montée de manière à pouvoir tourner autour d'un second axe de rotation (D2ₙ) qui est disposé parallèlement à une seconde direction de rotation,
le dispositif de support (16) est déplaçable en translation parallèlement à une direction de translation,
la première direction de rotation forme un premier angle avec la direction de translation et la seconde direction de rotation forme un second angle avec la direction de translation, **et en ce que**
le second axe de rotation (D2ₙ) passe respectivement par un point d'usinage (98, 100) dans l'emprise de laminage (102) entre la paire (20) de rouleaux (20', 20") montés rotatifs de l'au moins une unité de profilage (18).

3. Dispositif (10) selon la revendication 2, **caractérisé en ce que**
les paires (20) de rouleaux (20', 20") montés rotatifs comprennent respectivement un premier rouleau (20') et un second rouleau (20") différent du premier rouleau, **en ce que**
les premiers et seconds rouleaux (20', 20") présentent au moins respectivement une première section de formage (104) circulant dans la direction circonférentielle et une seconde section de formage (106) disposée en décalage dans la direction axiale et circulant dans la direction circonférentielle, **en ce que**
le point d'usinage (98, 100) est disposé à la jonction entre la première section de formage (104) et la seconde section de formage (106).

4. Dispositif (10) selon l'une des revendications précédentes,
**caractérisé en ce que** les dispositifs de support (16) sont montés respectivement en support sur au moins deux points de montage de dispositif de support (L1_{D}, L2_{D}, L3_{D}).

5. Dispositif (10) selon la revendication 4, **caractérisé en ce que**
les dispositifs de support (16) présentent respectivement deux premiers éléments de support (52, 52'), dans lequel les deux premiers éléments de support (52, 52') fournissent un premier point de montage de dispositif de support (L1_{D}) et un deuxième point de montage de dispositif de support (L2_{D}), **et en ce que**
les dispositifs de support (16) présentent respectivement un premier élément rotatif (36) qui définit le premier axe de rotation (D1ₙ) et fournit un troisième point de montage de dispositif de support (L3_{D}).

6. Dispositif (10) selon l'une des revendications précédentes,
**caractérisé en ce que** les unités de profilage (18) sont montées respectivement en support sur au moins deux points de montage d'unité de profilage (L1_{P}, L2_{P}, L3_{P}).

7. Dispositif (10) selon la revendication 6, **caractérisé en ce que**
les unités de profilage (18) présentent respectivement deux seconds éléments de support (78, 78'), dans lequel les deux seconds éléments de support (78, 78') fournissent un premier point de montage d'unité de profilage (L1_{P}) et un deuxième point de montage d'unité de profilage (L2_{P}), **et en ce que**
chaque unité de profilage (18) présente un second élément rotatif (46) qui définit le second axe de rotation (D2ₙ) et fournit un troisième point de montage d'unité de profilage (L3p).

8. Dispositif (10) selon l'une des revendications 4 à 7,
**caractérisé en ce qu'**exactement deux éléments formant ossature (92) sont respectivement disposés sur le dispositif de support (16), lesquels fournissent respectivement au moins deux points de contre-montage (96) pour les unités de profilage, lesquels sont différents des points de montage (L1_{D}, L2_{D}, L3_{D} ; L1_{P}, L2_{P}, L3_{P}).

9. Procédé pour le formage par roulage flexible d'un demi-produit (12), en particulier d'une tôle laminée, en un profilé (12', 12") comportant une section transversale variant le long de son axe longitudinal et/ou comportant un axe longitudinal variable, comportant les étapes suivantes :
a) fourniture d'un châssis (14) et de plusieurs dispositifs de support (16) portés par celui-ci, dans lequel les dispositifs de support (16) portent respectivement exactement deux unités de profilage (18) qui présentent respectivement une paire (20) de rouleaux (20', 20") montés rotatifs, entre lesquels subsiste une emprise de laminage (102) ;
b) déplacement en translation et rotation des dispositifs de support (16) par rapport au châssis (14) et rotation des exactement deux unités de profilage (18) par rapport au dispositif de support (16) respectif, tandis que le demi-produit (12) est guidé le long d'une direction de transport (F) à travers l'emprise de laminage (102).

10. Procédé selon la revendication 9, **caractérisé en ce qu'**un dispositif (10) selon l'une des revendications 1 à 8 est utilisé.
